# EUROPÄISCHE PATENTSCHRIFT

(11) **EP 0 136 449 B1**
(45) Veröffentlichungstag und Bekanntmachung des Hinweises auf die Patenterteilung: **03.05.1989**
(21) Anmeldenummer: 84108796.8
(22) Anmeldetag: 25.07.1984
(51) Int. Cl.: F02D 31/00, F02D 33/02

(54) **Verfahren und Vorrichtung zur Adaption eines Stellglied-Kennlinienverlaufs**
Method and apparatus for adapting the shapes of controller characteristics
Procédé et dispositif d'adaptation de courbes de réglage

(30) Priorität: 21.09.1983 DE 3334062
(43) Veröffentlichungstag der Anmeldung: 10.04.1985
(73) Patentinhaber: ROBERT BOSCH GMBH, 70442 Stuttgart (DE)
(72) Erfinder: Peter, Cornelius, Dipl.-Ing., D-7000 Stuttgart 30 (DE); Ruppmann, Claus, Dipl.-Ing., D-7000 Stuttgart 40 (DE)

(56) Entgegenhaltungen:
- DE-A- 3 039 435
- DE-A- 3 039 436
- GB-A- 2 084 353
- GB-A- 2 128 779
- US-A- 4 108 127

## Beschreibung

### Stand der Technik

Die Erfindung geht aus von einem Verfahren und einer Vorrichtung nach der Gattung des Hauptanspruchs bzw. des ersten Vorrichtungsanspruchs. Auf vielen Gebieten der Technik ist es üblich, bestimmte Größen, Werte oder Positionen durch Regelung oder Steuerung zu bestimmen, indem einem beliebigen Stellglied eine üblicherweise elektrische, einen bestimmten Funktionsverlauf aufweisende Größe von einem Regler zugeführt wird, der bestimmte Eingangssignale aus der Regelstrecke verarbeitet und auch das durch die Stellglied-Verstellung erzielte Ergebnis in sein Ansteuerverhalten einbezieht. Ergeben sich in der Gesamtkonzeption einer Steuerung oder Regelung dann schon Stör- oder sonstige unerwünschte Einflußgrößen, die ausschließlich auf das Stellgliedverhalten zurückzuführen sind, mit anderen Worten, daß das Stellglied in seinem Kennlinienverlauf nicht nur ausschließlich dem ihm jeweils zugeführten Sollwert folgt, dann können erhebliche Abweichungen von den eingestellten Werten auftreten, die bei Regelungen je nach den auftretenden Zeitkonstanten auch zu einem Überschwingen führen können oder dazu, daß die Regelung einfach zu langsam wird.

Die Erfindung eignet sich in ihrer Anwendung grundsätzlich zur Adaption beliebiger Stellglied-Kennlinienverläufe, wird im folgenden aber für ein bevorzugtes Ausführungsbeispiel angewendet auf das Stellgliedverhalten bei der Leerlauf-Füllungsregelung (LFR) für eine Brennkraftmaschine und genauer erläutert, da sich hier auch ein bevorzugtes Anwendungsgebiet für die vorliegende Erfindung ergibt.

So ist es bekannt, die Regelung der Leerlaufdrehzahl bei einer Brennkraftmaschine in der Weise durchzuführen, daß einem Leerlaufdrehzahlregler bestimmte Angaben über den momentanen Betriebszustand der Brennkraftmaschine zugeführt werden, beispielsweise Druck im Ansaugrohr, Istdrehzahl, eine gewünschte Solldrehzahl für den Leerlauffall und sonstige, peripher verwertbare Betriebszustandangaben, wie Drosselklappenstellung, Position eines Bypassventils, an welchem die Leerlauf-Füllungsregelung insbesondere angreift und/oder, auch anstelle des Drucks im Ansaugrohr, Angaben über die angesaugte Luftmenge oder Luftmasse.

Aus diesen Größen kann der Leerlaufdrehzahlregler eine elektrische Stellgröße als Sollwert, beispielsweise ein Luftmengensignal 05011 oder ein Luftmassensignal m_{Soll} ermitteln und einem Leerlaufsteller (LL-Steller) zuführen, der den Luftmassensollwert beispielsweise in einen Öffnungsquerschnitt (des weiter vorn schon erwähnten Ventils im Bypass) umwandelt.

Gerade bei der Leerlauf-Füllungsregelung (LFR) einer Brennkraftmaschine müssen aber besondere Bedingungen einbezogen werden, beispielsweise möglichst geringer Kraftstoffverbrauch und die Konstanthaltung einer minimalen Leerlaufdrehzahl _auch bei p'ötziichen Lastwechseln. Leerlaufdrehzahlregler sind daher bekannt (DE-OS-3 039 435) und so ausgelegt, daß Abweichungen von einer gewünschten Solldrehzahl aufgefangen und klein gehalten werden. Problematisch ist hier jedoch der Umstand, daß Drehzahlschwankungen letztendlich Reaktionen der Brennkraftmaschine auf äußere Einflüsse sind und entsprechende Drehzahlsignale das letzte Glied in der Regelungskette bilden, so daß zwangsläufig eine gewisse Zeitdauer zwischen einer auf die Brennkraftmaschine ausgeübten Wirkung bis zum Auftreten der Reaktion der Brennkraftmaschine verstreicht. Es besteht daher bei im Leerlauf extrem niedrig laufenden Brennkraftmaschinen mindestens die Gefahr eines unruhigen Rundlaufs und letztlich die Möglichkeit, daß die Brennkraftmaschine stehen bleibt, wenn schnell hohe Verbraucher, wie beispielsweise Klimaanlage und dergleichen zugeschaltet werden. Diese Problematik wird noch durch das Verhalten des Leerlaufstellers selbst vergrößert, da die Stellerkennlinie eine erhebliche Abhängigkeit über der jeweiligen Temperatur und der Betriebsspannung der Brennkraftmaschine zeigt, die ebenfalls erheblich schwanken kann. Leerlaufsteller arbeiten üblicherweise bei der Verstellung des Öffnungsquerschnitts, über welchen der Brennkraftmaschine die erforderliche Luftmenge zugeführt wird, als elektromagnetische Wandler und können in diesem Fall als Einwicklungsdrehsteller (EWD) ausgebildet sein oder als Magnetteil für eine Ventilbetätigung. Bei kaltem Leerlaufsteller nimmt die Wicklung des Stellers bei einem gegebenen Arbeitstastverhältnis einen größeren Strom auf; es ergibt sich ein größerer Ausschlag und eine entsprechende Fehlanpassung. Ähnliche negative Verhältnisse ergeben sich bei erheblichen Batteriespannungsschwankungen, wie dies bei Brennkraftmaschinen sehr häufig auftritt. Um daher im Stellerbereich eine möglichst geringe Fehlanpassung zu haben, muß der Leerlaufsteller, um die Umwandlung der ihm zugeführten elektrischen Stellgröße in den Öffnungsquerschnitt korrekt durchzuführen, aufwendig konstruiert sein und eine möglichst genau reproduzierbare Kennlinie aufweisen.

Aber auch bei soweit wie möglich einwandfrei reagierendem Leerlaufsteller bleiben nicht vermeidbare Abhängigkeiten, beispielsweise an der Drosselklappe in der Leerlaufposition vorbeiströmende Leckluftmengen, eine Höhenabhängigkeit des vom Leerlaufsteller ausgegebenen Öffnungsquerschnitts u. dgl.

Eine der Aufgaben vorliegender Erfindung besteht daher darin, eine Einrichtung zur Adaption einer Stellglied-Kennlinie zu schaffen, die die Bedingung erfüllt, daß die dem Stellglied zugeführte Ansteuersollgröße im wesentlichen gleich ist der durch die Wirkung des Stellglieds unter Einbeziehung von Randeinflüssen sich ergebenden Istgröße, angewendet auf den Leerlaufsteller bei einer Leerlaufstellerkennlinie also, daß die Luftmengen- oder Luftmassen-Sollgröße am Ausgang des Leerlaufdrehzahlreglers im wesentlichen gleich ist der der Brennkraftmaschine zugeführten oder von ihr angesaugten Luftmenge oder Luftmasse.

Aus der GB-A-2 084 353 ist prinzipiell ein mathematisches Verfahren aus dem Kraftfahrzeugbereich bekannt, in dem ein elektrisches An-/Aus-Signal zur Ansteuerung eines Einspritzventiles in der zeitlichen Länge additiv und multiplikativ korrigiert wird. Bei diesem diskontinuierlich arbeitenden Stellglied wird jedoch die eingespritzte Menge weder gemessen noch korrigiert sondern ein Kennlinienfeld im Sinne einer Optimierung von Lamda = 1 korrigiert. Dabei ist die direkt beeinflußte Größe die eingespritzte Benzinmenge, während die gemessene Größe Lamda ist. Weiterhin werden aus dem Solleinspritzzeitsignal tp, an welchem die multiplikative und additive Korrektur vorgenommen wird, nicht durch einen Soll-/Istvergleich die Korrekturgrößen ermittelt, sondern aus der Messung von λ.

Die Unsicherheiten in bezug auf das Stellglied werden durch die vorliegende Erfindung, die Adaption der Stellgliedkennlinie, erheblich verbessert, so daß auch bei größeren Exemplarsteuerungen der Stellglieder bzw. deren Alterung auch im dynamischen Verhalten von Motoren bessere Abgaswerte zu erwarten sind.

### Vorteile der Erfindung

Das erfindungsgemäße Verfahren mit den kennzeichnenden Merkmalen des Hauptanspruchs bzw. die erfindungsgemäße Vorrichtung mit den kennzeichnenden Merkmalen des ersten Vorrichtungsanspruchs haben demgegenüber den Vorteil, daß die Adaption an die (sich gegebenenfalls unter bestimmten Einflußgrößen verändernde) Kennlinie des Stellglieds sowie die Einbeziehung und insofern auch Ausregelung sonstiger Störgrößen so erfolgt, daß sich eine effektive Unabhängigkeit von der Stellerkennlinie ergibt, so daß es auch nicht mehr erforderlich ist, das jeweils verwendete Stellglied, angewendet auf die Leerlauf-Füllungsregelung, also den Leerlaufsteller, besonders aufwendig zu konstruieren. Durch die Erfindung ist es möglich, mit einfacheren Stellerausführungen zu arbeiten, wobei sich bei einer Luftmassenmessung eine vollständige Unabhängigkeit von der Höhe ergibt, auf welcher sich die Brennkraftmaschine jeweils befindet und bei der Luftmengenmessung jedenfalls die Abhängigkeit von der Höhe drastisch verringert ist. Die Erfindung sichert ferner eine Unabhängigkeit von der Leckluft, so daß Motoreinstellungen nicht mehr erforderlich sind und außerdem ergeben sich durch die erfindungsgemäße, während des gesamten Regelbetriebs erfolgende Adaption keine Beeinflussungen der eigentlichen Leerlauf-Füllungsregelung.

Weitere Vorteile der Erfindung und vorteilhafte Weiterbildungen und Verbesserungen ergeben sich aus den Unteransprüchen sowie in Verbindung mit der nachfolgenden Beschreibung von Ausführungsbeispielen.

### Zeichnung

Ein Ausführungsbeispiel der Erfindung ist in der Zeichnung dargestellt und wird im folgenden näher beschrieben und erläutert. Es zeigen Fig. 1 in Form eines Blockschaltbilds eine Leerlauf-Füllungsregelung mit Leerlaufdrehzahlregler und von diesem angesteuertem Leerlaufsteller und entsprechend einem Merkmal vorliegender Erfindung zwischengeschalteter Kennlinienadaptions-Schaltung, Fig. ebenfalls vorwiegend in Form eines Blockschaltbildes die Vorrichtung zur Kennlinienadaption und Fig. 3 in Form eines Diagramms die Stellerkennlinie Luftmenge oder Luftmasse über der elektrischen Stellgröße _{T} und die Auswirkungen der erfindungsgemäßen Adaption auf den Verlauf der Kennlinie.

### Beschreibung der Ausführungsbeispiele

Die folgenden Erläuterungen beziehen sich speziell auf das Anwendungsbeispiel der Erfindung auf die Optimierung der Leerlauf-Füllungsregelung (LFR) bei einer Brennkraftmaschine (Otto-Motor) derart, daß die von einem Leerlaufdrehzahlregler ausgegebene Soll-Luftmenge Q_{Soll} über eine Stellerkennlinienadaption und den Leerlaufsteller in ein Q_{Ist} umgesetzt wird, wobei gelten soll, daß Q_{Soll} ⁼⁼ Q_{Ist}.

Entsprechend einem Grundgedanken vorliegender Erfindung erfolgt die Adaption an die dann in dem jeweiligen Zeitpunkt gerade vorliegende Kennlinie des Leerlaufstellers und die Leckluft nach einer bestimmten Strategie, die ein additives und/oder multiplikatives Eingreifen in die vom (Leerlaufdrehzahl)-Regler ausgegebene Sollgröße zum Ziel hat.

In Fig. 1 ist der Leerlaufdrehzahlregler mit 10 und der von ihm über das System zur Kennlinienadaption 11 angesteuerte Stellglied als Leerlaufsteller mit 12 bezeichnet. Der Leerlaufsteller wirkt im vorliegenden Anwendungsfall auf den Öffnungsquerschnitt im Saugrohr einer Brennkraftmaschine 13 ein, insbesondere durch entsprechende Vergrößerung oder Verkleinerung eines Bypassquerschnitts oder auch durch motorische Verstellung der Drosselklappe.

Dabei setzt sich die Luft, die die Brennkraftmaschine 13 letztendlich erhält, zusammen aus der Luft durch den Steller bzw. aus der Luft, die der Steller aufgrund seiner Ansteuerung durchläßt, und einer beispielsweise über die Drosselklappe strömende Leckluft-Restmenge. Durch die erfindungsgemäße Kennlinienadaption im Block 11 wird die vom Leerlaufdrehzahlregler 10 ausgegebene Solluftmenge Q_{Soll} oder m_{Soll} so in eine elektrische Stellgröße τ umgewandelt, daß mit dem Leerlaufsteller 12 eine Luftmenge (oder Luftmasse) eingestellt wird, die zusammen mit der Leckluft die gewünschte angesaugte Luftmenge Q_{Ist} (oder Luftmasse mᵢₛₜ) ergibt.

Um die Kennlinienadaption durchzuführen, sind zwei Integratoren 11 für den Kennlinienoffset oder die Fußpunktverschiebung der Kennlinie und 12 für die Kennliniensteigung vorgesehen, wobei die jeweiligen Integratoren immer nur dann laufen, wenn durch bestimmte Betriebsbedingungen der jeweils von ihnen bewirkte Eingriff in die Kennlinienadaption freigegeben werden kann; daher sind jedem Integrator Freigabeglieder zugeordnet, dem Offset-Integrator 11 ein Freigabeglied FG1 und dem Steigungs-Integrator 12 ein Freigabeglied FG2.

Dementsprechend erfolgt der Eingriff des Steigungs-Integrators 12 auf die vom Leerlaufdrehzahlregler 10 ausgegebene Sollgröße multiplikativ über einen Multiplizierer M mit einem vorgegebenen Multiplizierfaktor, während die Offset-Korrektur vom Ausgang des Integrators 11 additiv an einem Summationspunkt S1 erfolgt.

Beide Integratoren 11 und 12 werden von einem zweiten Summations- oder Vergleichspunkt S2 ein Luftmengendifferenzsignal ΔQ zugeführt, welches der Abweichung der Sollgröße (Solluftmenge Q_{Soll} oder Solluftmasse m_{Soll}) von der Istgröße (Luftmenge Q_{Ist} oder Luftmasse m_{Ist}) entspricht. Die Angabe Q_{Ist} kann von einem Luftmengenmesser im Ansaugrohr abgeleitet oder auf sonstige, für sich gesehen bekannte Weise gewonnen sein.

Man kann daher die gewünschte Beziehung Q_{Ist} = Q_{Soll} (oder auch bezogen auf die Luftmasse, was im folgenden nicht mehr weiter wiederholt wird) durch Verändern von zwei Parametern erzielen, nämlich durch Variation des Offsets K1 und durch Variation der Steigung K2. Um bestimmte Kennlinienanfangswerte sicherzustellen, sind den Integratoren 11 und 12 jeweils noch Summationspunkte S3 und S4 nachgeschaltet, denen Anfangswerte K10 für den Offset und K20 für die Steigung zugeführt werden.

Wesentlich ist, daß die Adaption an die gerade vorliegende Kennlinie des Leerlaufstellers und die Leckluft nach folgender Strategie erfolgt:

Der Integrator 11 für den Offset oder die Fußpunktverschiebung der Kennlinie läuft nur, wenn die Drosselklappe länger als eine vorgegebene Zeit T1 = f(n) geschlossen ist und die Drehzahl n des Motors sich in einem bestimmten Bereich, nämlich im Leerlaufbereich befindet. Dementsprechend ist das Freigabeglied FG1 für den Integrator 11 so ausgebildet, daß ihm ein Drosselklappensignal DK und der Istwert der Brennkraftmaschinendrehzahl n zugeführt ist und nur bei Vorliegen dieser beiden Bedingungen der Offset-Integrator 11 freigegeben ist und läuft.

Für den Eingriff durch den Integrator 12, der multiplikativ eine Kennlinienverdrehung (Steigungsänderung) betrifft und daher erheblich stärker auf die elektrische Ausgangsstellgröße τaIs Eingangssignal für den Leerlaufsteller einwirkt, gilt, daß dieser Integrator nur dann freigegeben ist, wenn die Drosselklappe eine vorgegebene längere Zeitspanne T2, die beispielsweise bei 100 ms betragen kann, geschlossen ist, wobei für T2 die folgende Beziehung gilt
T2 < t < T1 = f(n)

wordurch es möglich ist, ein Überschwingverhalten und eine entsprechende Fehlereinführung des Luftmengenmessers auszublenden, und ferner Qₛₒₗₗ größer ist als der letzte Wert Qₛₒₗₗ vor dem Öffnen der Drosselklappe. Das heißt, daß der momentane Adaptions-Arbeitspunkt für den Integrator 12 auf der Kennlinie über dem Adaptions-Arbeitspunkt liegen muß, der durch den Eingriff des Offset-Integrators 11 erreicht worden ist.

Betrachtet man den in Fig.3 dargestellten Kennlinienverlauf, wobei der in der Zeichenebene linke, schraffierte Kennlinienknickverlauf lediglich der Vollständigkeit halber bei einem Leerlaufsteller angegeben ist und als Notlaufkennlinie durch die erfindungsgemäßen Maßnahmen auch nicht beeinflußt wird, dann erkennt man, daß als erster Adaptionsschritt die Arbeitspunktverlagerung durch Offset, wie durch den Pfeil A angegeben, erfolgt; es ist offensichtlich, daß der multiplikative Steigungseingriff nicht in einem Arbeitspunkt realisiert werden darf, der unterhalb des Offset-Arbeitspunkts liegt, da sich in diesem Fall eine umgekehrte, also gerade nicht gewünschte Wirkung ergibt. Die Steigungsadaption erfolgt immer in Arbeitspunkten oberhalb des Offset-Arbeitspunktes.

Dementsprechend sind die Bedingungen für den Freigabeblock FG2 des Steigungsintegrators 12 ergänzend so ausgelegt, daß die Steigung nur adaptiert wird bei Luftmengendurchsätzen, die größer sind als beispielsweise ein minimaler Luftmengendurchsatz, wie er sich für den eindeutigen Leerlauffall ergibt.

Bevorzugt wird zur Gewinnung dieser Bedingungen daher so vorgegangen, daß im Moment des Öffnens der Drosselklappe die momentanen Q_{Soll}- oder m_{Soll}-Werte abgespeichert werden, wozu ein Speicherblock SB vorgesehen ist, dem ein Drosselklappensignal DK und der Q_{Soll}-Wert zugeführt wird; diese Abspeicherung entspricht dann dem letzten Arbeitspunkt, an welchem durch den Offset-Integrator 11 adaptiert worden ist. Zur Freigabe der Steigungsadaption wird dann jeweils überprüft, ob der jetzt angeforderte Luftmengenwert (Q_{Soll}; m_{Soll}) größer ist als der jeweils zuletzt abgespeicherte Wert und erst dann kann die Freigabe erfolgen; der die beiden Sollwerte vergleichende Block ist in Fig. 2 mit VG bezeichnet.

Diese Bedingung kann hilfsweise auch durch die Überlegung ersetzt werden, daß eine Steigungsadaption immer dann freigegeben werden kann, wenn die momentane Drehzahl sich oberhalb einer gewissen Drehzahl befindet, also beispielsweise die folgende Bedingung erfüllt ist n > n_{LL} + 500 min-1, weil angenommen werden kann, daß bei höherer Drehzahl auch ein Arbeitspunkt auf der Kennlinie eingenommen wird, der über dem Leerlaufpunkt liegt, so daß man sich auf dem richtigen Kennlinienabschnitt befindet. Ein solcher Fall einer erhöhten Drehzahl tritt beispielsweise nach einem Gasstoß oder im Schub auf. Es muß aber erwähnt werden, daß diese Überlegung nur hilfsweise gelten sollte und die Speicherung der Sollwerte vor dem Öffnen der Drosselklappe unbedingten Vorzug hat.

Auf einen Umstand ist noch einzugehen. Noch vor dem Multiplizierer M ist ein weiterer Summationspunkt S5 vorgesehen, an welchem von der Sollgröße Q_{Soll} eine Luftmenge 0₀ abgezogen wird. Diese Maßnahme dient der Optimierung des Arbeitsbereiches. Dabei sollte der Wert von 0₀ nicht größer sein als die minimal auftretende Soll-luftmenge Q_{Soll}, so daß die zum Multiplizierer M gelangende Größe nach dem Summationspunkt S5 vorzugsweise immer größer als O ist. Durch diese Addition mit einem negativen Wert von 0₀ gelingt es, den Drehpunkt der Kurve oder Kennlinie möglichst nahe an den Arbeitspunkt zu legen. Geht man von einem allerdings nicht wünschenswerten Idealfall aus, in welchem der zugeführte Qₒ-Wert genau auf dem Arbeitspunkt liegt, dann gelingt es nämlich, mit nur lediglich einem Iterationsschritt, nämlich einmal Offset-Einstellung und einmal Steigungs-Einstellung, die Kurve zu adaptieren und darzustellen. Aber auch wenn der Drehpunkt durch die Abweichung des Q_{O}-Wertes vom direkten Arbeitspunkt tiefer liegt, kommt man doch insgesamt mit weniger Iterationsschritten aus.

## Patentansprüche

1. Adaptionsverfahren in Verbindung mit einer Steuerung bzw. Regelung der Drehzahl einer Brennkraftmaschine im Leerlauffall über ein elektromechanisches Stellglied, zum Steuern der angesaugten Luftmenge oder Masse mittels einer Adaption eines Kennlinienverlaufes des kontinuierlich arbeitenden Stellgliedes der Brennkraftmaschine durch Umwandlung der vom Ausgang der Steuerung bzw. Regelung dem Stellglied (12, LL-S) zugeführten Ansteuerun^{g}s^{g}röße (Q_{Soll}, mson) in eine adaptierte elektrische Stellgröße (τ) für das Stellglied, in dem die Ansteuerungsgröße (Q_{Soll}, m_{Soll}) multiplikativ und/oder durch Summation mit mindestens einem, den Offset und/oder die Steigung der Stellgliedkennlinie beeinflussenden gespeicherten Wert (I₁, 1₂) verknüpft wird, wobei die gespeicherten Werte ein Ausgangssignal je eines Regelkreises darstellen, welcher bei bestimmten Betriebsbedingungen aktiviert wird und der aus einem Vergleich der Ansteuerungsgröße (Q_{Soll}, m_{Soll}) mit einem Istmeßwert des Luftmassen-oder Luftmengenmessers das Ausgangssignal erzeugt, mit dem wenigstens einer der gespeicherten Werte (I₁, 1₂) im Sinne einer geringeren Regelabweichung verändert wird, wobei am zeitlichen Ende der bestimmten Betriebsbedingung der so veränderte Wert abgespeichert wird.

2. Verfahren nach Anspruch 1, dadurch gekennzeichnet, daß die Werte (I₁, 1₂) in Integratoren gespeichert werden und in Abhängigkeit von unterschiedlichen Betriebsbedingungen (Leerlauf etc.) der Brennkraftmaschine zur Beeinflussung der elektrischen Stellgröße (z) für das Stellglied freigegeben werden.

3. Verfahren nach Anspruch 2, dadurch gekennzeichnet, daß die Zeitkonstanten der Integratoren (I₁, 1₂) für Offset- und Steigungsadaption so groß sind, daß die Kennlinienadaption daher so langsam ist, daß die eigentliche Leerlaufdrehzahlregelung nicht beeinflußt wird.

4. Verfahren nach einem der Ansprüche 2 bis 3 für eine Brennkraftmaschine, welche neben dem elektromechanischen (Luft-)Stellglied zum Steuern der angesaugten Luftmenge im Leerlauffall noch ein (Luft-)Stellglied in einem Hauptluftkanal hat, dadurch gekennzeichnet, daß der Offset-Integrator (I₁) zur additiven Korrektur der elektrischen Stellgröße (τ) nur dann freigegeben wird, wenn das (Luft-)Stellglied im Hauptluftkanal der Brennkraftmaschine für einen vorgegebenen, von der Drehzahl abhängigen Zeitraum (T, = f (n)) geschlossen ist und die Drehzahl des Motors sich im Leerlaufbereich befindet.

5. Verfahren nach einem der Ansprüche 2 bis 4, dadurch gekennzeichnet, daß der Steigungsintegrator (I₂) nur dann freigegeben wird, wenn das (Luft-)Stellglied im Hauptluftkanal der Brennkraftmaschine für eine vorgegebene Zeit (T₂ = f (n)) geschlossen ist, die größer als die Drosselklappenschließdauer für die Offset-Verstellung ist und der Arbeitspunkt, an welchem die Steigungsadaption erfolgt, über einem Arbeitspunkt liegt, der durch die Offset-Verstellung erreicht wurde.

6. Verfahren nach Anspruch 5, dadurch gekennzeichnet, daß zur Freigabe der Steigungsadaption jeweils ein im Momen des letzten Öffnens des (Luft-)Stellglieds im Hauptluftkanal gespeicherte Ansteuerungsgröße (Q_{Soll}, m_{Soll}), entsprechend dem letzten Arbeitspunkt, bei welchem durch Offset-Verstellung adaptiert worden ist, verglichen wird mit der angeforderten Ansteuerungsgröße (Q_{Soll}, m_{Soll}), derart, daß der steigungsadaptierte Arbeitspunkt stets über dem offsetadaptierten Arbeitspunkt liegt.

7. Verfahren nach einem oder mehreren der Ansprüche 1 bis 6, dadurch gekennzeichnet, daß zur Reduzierung der Iterationsschritte für Offset und Steigung vom Leerlaufdrehzahlregler (10) ausgegebenen Ansteuerungsgröße (Q_{Soll}, m_{Soll}) ein konstanter Luftmengenwert (Q₀) abgezogen wird, der höchstens gleich oder kleiner ist als die minimal auftretende Ansteuerungsgröße (Q_{Soll}, m_{Soll}).

8. Vorrichtung in Verbindung mit einer Steuerungs- bzw. Regelungseinrichtung zur Drehzahlregulierung einer Brennkraftmaschine im Leerlauffall über ein elektromechanisches Stellglied zum Steuern der angesaugten Luftmenge oder Masse, nach einem der Adaptionsverfahren nach einem der Ansprüchen 1 bis 7 mit Mitteln für eine Adaption eines Kennlinienverlaufes des kontinuierlich arbeitenden Stellglieds der Brennkraftmaschine, durch Umwandlung der vom Ausgang der Steuerungs- bzw. Regelungseinrichtung dem Stellglied (12, LL-S) zugeführten Ansteuerungsgröße (Q_{Soll}, m_{Soll}) in eine adaptierte elektrische Stellgröße (τ) für das Stellglied, indem die Ansteuerungsgröße (Q_{Soll}, m_{Soll}) multiplikativ und/ oder durch Summation mit mindestens einem, den Offset und/oder die Steigung der Stellgliedkennlinie beeinflussenden Wert (1₁, 1₂) aus einem Speicher verknüpft wird, wobei die gespeicherten Werte ein Ausgangssignal eines Regelkreises darstelien, welcher bei bestimmten Betriebsbedingungen aktiviert wird und aus einem Vergleich der Ansteuerungsgröße (Q_{Soll}, m_{Soll}) mit einem IstMeßwert des Luftmassen- oder Luftmengenmessers das Ausgangssignal erzeugt, mit dem wenigstens einer der gespeicherten Werte (I₁, 1₂) im Sinne einer geringeren Regelabweichung verändert wird, wobei am zeitlichen Ende der bestimmten Betriebsbedingung der so verändert Wert abgespeichert wird.

9. Vorrichtung nach Anspruch 8 zur Durchführung des Verfahrens nach einem der Ansprüche 1 bis 7, dadurch gekennzeichnet, daß ein Offset-Integrator (I₁) zur Adaption des Kennlinienfußpunktes und ein Steigungsintegrator (I₂) zur Adaption der Kennliniensteigung vorgesehen und parallel an einen die Differenz zwischen der vom Regler (10) ausgegebenen Ansteuerungsgröße (Q_{Soll}, m_{Soll}), zum beispielsweise von einem Luftmengen- oder Luftmassenmesser gelieferten IstWertes erzeugenden Summationspunkt (S₂) angeschlossen sind, das den Integratoren jeweils weitere Summationspunkte (S₃, S₄) zur Zuführung von Kennlinienanfangswerten (K10, K20) nachgeschaltet sind und daß der Ausgang des Summationspunktes (S₄) für den Steigungsintegrator (I₂) mit einem Multiplikator (M) und der Ausgang des dem Offset-Integrator (1₁) nachgeschalteten Summationspunkt (S₃) mit einem in Reihe zum Multiplizierer (M) geschalteten Summationspunkt (S,) verbunden ist, derart, daß die Ansteuerungsgröße (Q_{Soll}, m_{Soll}) des Reglers (10) additiv und multiplikativ über eine Stellerkennlinienadaption und den Leerlaufsteller (LL-S) in den Istwert umgesetzt ist.

10. Vorrichtung nach Anspruch 9 zur Durchführung eines Verfahrens nach einem der Ansprüche 1 bis 7, dadurch gekennzeichnet, daß den Integratoren (I₁, I₂) für Offset und Steigung jeweils Freigabeblöcke (FG1, FG2) zugeordnet sind, die die Integratoren jeweils in Abhängigkeit zu bestimmten Betriebsbedingungen freigeben.

11. Vorrichtung nach einem der Ansprüche 8 bis 10 zur Durchführung eines Verfahrens nach einem der Ansprüche 1 bis 7, dadurch gekennzeichnet, daß an einem dem Regler (10) nachgeschalteten Summationspunkt (Sₛ) der Ansteuerungsgröße ein negativer Luftmengengrundwert (Q_{O}) zugesetzt ist, wobei der Luftmengengrundwert höchstens gleich oder größer als der minimale Ansteuerungswert ist.

## Claims

1. Adaptation method in conjunction with an open-loop or closed-loop control of the speed of an internal-combustion engine in the idling case via an electromechanical controller, for controlling the air quantity or mass taken in, by means of adapting the shape of a characteristic of the continuously operating controller of the engine by conversion of the triggering variable (Qₛₑₜ, mₛₑₜ), fed to the controller (12, LL-S) from the output of the open-loop or closed-loop control system, into an adapted electrical manipulated variable (_{T}) for the controller, in which the triggering variable (Qₛₑₜ, mₛₑₜ) is combined multiplicatively and/or by summation with at least one stored value (1₁, I₂), influencing the offset and/or the slope of the controller characteristic, the stored values representing an output signal of a control loop each, which loop is activated under certain operating conditions and which generates, form a comparison of the triggering variable (Qₛₑₜ, mₛₑₜ) with an actual measured value of the air mass meter or air quantity meter, the output signal by which at least one of the stored values (1₁, I₂) is changed in the sense of a relatively small system deviation, the thus changed value being stored at the end, in terms of time, of the particular operating condition.

2. Process according to Claim 1, characterized in that the values (1₁, I₂) are stored in integrators and are released in dependence on different operating conditions (idling etc.) of the engine to influence the electrical manipulated variable (τ) for the controller.

3. Method according to Claim 2, characterized in that the time constants of the integrators (I₁, 1₂) for offset adaptation and slope adaptation are so great that the characteristic adaptation is therefore so slow that the actual idling speed control is not influenced.

4. Method according to one of Claims 2 to 3 for an internal-combustion engine, which, apart from the electromechanical (air) controller for controlling the air quantity taken in in the idling case, also has an (air) controller in a main air duct, characterized in that the offset integrator (1₁) is released for additive correction of the electrical manipulated variable (τ) only if the (air) controller in the main air duct of the engine is closed for a predetermined period of time, dependent on the speed, (T, = f(n)) and the speed of the engine is in the idling range.

5. Method according to one of Claims 2 to 4, characterized in that the slope integrator (1₂) is only released if the (air) controller in the main air duct of the engine is closed for a predetermined time (T₂ = f(n)) which is greater than the throttle closing period for the offset adjustment and the operating point at which the slope adaptation takes place is above an operating point which was achieved by the offset adjustment.

6. Method according to Claim 5, characterized in that, for release of the slope adaptation, in each case a triggering variable (Qₛₑₜ, mₛₑₜ), stored at the instant of the last opening of the (air) controller in the main air duct and corresponding to the last operating point at which adaptation took place by offset adjustment, is compared with the required triggering variable (Qₛₑₜ, mₛₑₜ) in such a way that the slope-adapted operating point is always above the offset-adapted operating point.

7. Method according to one or more of Claims 1 to 6, characterized in that, to reduce the iteration steps for offset and slope, a constant air quantity value (0₀), which is at most equal to or is smaller than the minimum occurring triggering variable (Qₛₑₜ, mₛₑₜ), is deducted from the triggering variable (Qₛₑₜ, mₛₑₜ) output by the idling speed controller (10).

8. Apparatus in conjunction with an open-loop or closed-loop control for the speed control of an internal-combustion engine in the idling case via an electromechanical controller, for controlling the air quantity or mass taken in, by one of the adaptation methods according to one of Claims 1 to 7, with means for adapting the shape of a characteristic of the continuously operating controller of the engine, by conversion of the triggering variable (Qₛₑₜ, mₛₑₜ), fed to the controller (12, LL-S) from the output of the open-loop or closed-loop control system, into an adapted electrical manipulated variable (z) for the controller, by the triggering variable (Qₛₑₜ, mₛₑₜ) being combined multiplicatively and/or by summation with at least one value (I₁, I₂) from a memory and influencing the offset and/or the slope of the controller characteristic, the stored values representing an output signal of a control loop, which is activated under certain operating conditions and generates, from a comparison of the triggering variable (Qₛₑₜ, mₛₑₜ) with an actual measured value of the air mass meter or air quantity meter, the output signal by which at least one of the stored values (1₁, I₂) is changed in the sense of a relatively small system deviation, the thus changed value being stored at the end, in terms of time, of the particular operating condition.

9. Apparatus according to Claim 8 for implementation of the method according to one of Claims 1 to 7, characterized in that an offset integrator (I₁) for adaptation of the characteristic base point and a slope integrator (1₂) for adaptation of the characteristic slope are provided and are connected in parallel to a summation point (S₂), generating the difference between the triggering variable (Qₛₑₜ, mₛₑₜ), output by the governor (10), ... (lacuna), by way of example, the actual value delivered by an air quantity meter or air mass meter, that further summation points (S₃, S₄) are in each case connected downstream of the integrators for the feeding of initial characteristic values (K10, K20) and in that the output of the summation point (S,) for the slope integrator (1₂) is connected to a multiplier (M) and the output of the summation point (S₃), connected downstream of the offset integrator (I₁), is connected to a summation point (S_{I}), connected in series with the multiplier (M), in such a way that the triggering variable (Qₛₑₜ, mₛₑₜ) of the governor (10) ist converted additively and multiplicatively via an actuator characteristic adaptation and the idling speed actuator (LL-S) into the actual value.

10. Apparatus according to Claim 9 for implementation of a method according to one of Claims 1 to 7, characterized in that the integrators (I₁, 1₂) for offset and slope are in each case assigned release blocks (FG1, FG2) which release the integrators in each case in dependence on certain operating conditions.

11. Apparatus according to one of Claims 8 to 10 for implementation of a method according to one of Claims 1 to 7, characterized in that, at a summation point (Sₛ) connected downstream of the governor (10), a negative air quantity basic value (Q_{O}) is added to the triggering variable, the air quantity basic value being at most equal to or being greater than the minimum triggering value.

## Revendications

1. Procédé d'adaptation combiné à une commande ou une régulation de la vitesse de rotation d'un moteur à combustion interne en marche au ralenti par un organe de réglage électromécanique pour commander la quantité ou la masse d'air aspirée à l'aide d'une adaptation de la forme de la courbe de réglage de l'organe de réglage fonctionnant en continu du moteur à combustion interne par conversion des grandeurs de commande (Q_{cons}, m_{cons}) fournies par la sortie de la commande ou de la régulation à l'organe de réglage (12, LL-S) en une grandeur de réglage électrique adaptée (j) pour l'organe de réglage dans lequel la grandeur de commande (Q_{cons}, m_{cons}) est combinée par multiplication et/ou par addition à au moins une grandeur (1₁, I₂) mise en mémoire et qui influence le décalage et/ou la pente de la courbe de réglage, les grandeurs mises en mémoire représentant un signal de sortie pour chaque circuit de régulation qui est activé pour certaines conditions de fonctionnement ou qui sont générées à partir de la comparaison de la grandeur de commande (Q_{cons}, m_{cons}) à la valeur de mesure réelle du dispositif de mesure de masse ou de débit d'air en générant un signal de sortie modifié par au moins l'une des grandeurs mises en mémoire (1,, 1₂) dans le sens d'une réduction de la déviation de réglage, et à la fin des conditions de fonctionnement déterminées on inscrit en mémoire la grandeur ainsi modifiée.

2. Procédé selon la revendication 1, caractérisé en ce que les grandeurs (I₁, 1₂) sont inscrites en mémoire dans des intégrateurs et sont libérées en fonction des conditions de fonctionnement différentes (marche à vide, etc...) du moteur à combustion interne pour influencer les grandeurs de réglage électriques (j) de l'organe de réglage.

3. Procédé selon la revendication 2, caractérisé en ce que les constantes de temps des intégrateurs (I₁, 1₂) pour l'adaptation de décalage et l'adaptation de pente sont suffisamment grandes pour que l'adaptation de courbe de réglage soit d'autant plus lente et que la régulation de la vitesse de rotation de ralenti, proprement dite, ne soit pas influencée.

4. Procédé selon l'une des revendications 2 et 3 pour un moteur à combustion interne qui en plus de l'organe de réglage (air) électromécanique commande la quantité d'air aspiré au ralenti également par un organe de réglage (air) dans un canal principal d'air, procédé caractérisé en ce que l'intégrateur de décalage (I₁) est libéré pour la correction par addition de la grandeur de réglage électrique (j) que si l'organe de réglage (air) dans le canal d'air principal du moteur à combustion interne est fermé pour un intervalle de temps prédéterminé dépendant de la vitesse de rotation (T, = f (n)), et que la vitesse de rotation du moteur se situe dans la plage du ralenti.

5. Procédé selon l'une des revendications 2 à 4, caractérisé en ce que l'intégrateur de pente (1₂) n'est libéré que si l'organe de réglage (air) du canal principal du moteur à combustion interne est fermé pendant un temps prédéterminé (T₂ = f (n)) temps supérieur à la durée de fermeture du papillon pour le réglage du décalage et que le point de fonctionnement auquel se fait l'adaptation de la pente se situe au-dessus du point de fonctionnement auquel on est arrivé par le réglage du décalage.

6. Procédé selon la revendication 5, caractérisé en ce que pour libérer l'adaptation de pente on compare une grandeur de commande (Q_{cons}, m_{cons}) en mémoire au moment de la dernière ouverture de l'organe de réglage (air) dans le canal d'air principal, suivant le dernier point de fonctionnement pour lequel l'adaptation s'est faite par réglage du décalage, à une grandeur de commande demandée (Q_{cons}, m_{cons}) de façon que le point de fonctionnement dont la pente a été adaptée se situe toujours au-dessus du point de fonctionnement adapté en décalage.

7. Procédé selon l'une ou plusieurs des revendications 1 à 6, caractérisé en ce que pour réduire les étapes d'itération du décalage et de la pente, le régulateur de vitesse de rotation de ralenti (10) fournit les grandeurs de commande sortie (Q_{cons}, m_{cons}) dont est retranchée une quantité d'air constante (Q_{O}) qui est au maximum éale ou inférieure à la grandeur de commande minimale qui se présente (Q_{cons}, m_{cons}).

8. Dispositif combiné à une installation de commande de régulation de la vitesse de rotation d'un moteur à combustion interne au ralenti par un organe de réglage électromécanique pour commander la quantité ou la masse d'air aspirée selon un procédé par adaptation correspondant à l'une des revendications 1 à 7 avec des moyens pour assurer l'adaptation de la forme d'une courbe de réglage de l'organe de réglage fonctionnant en continu du moteur à combustion interne, par conversion de la grandeur de commande (Q_{cons}, m_{cons}) appliquée à partir de la sortie du dispositif de commande et de régulation à l'organe de réglage (12, LL-S) en une grandeur électrique de réglage (j), adaptée pour l'organe de réglage en ce que la grandeur de commande (Q_{cons}, m_{cons)} soit combinée par multiplication et/ou par addition à au moins une grandeur (I₁, I₂) provenant de la mémoire et influençant le décalage et/ou la pente de la caractéristique de réglage, les grandeurs mises en mémoire représentant un signal de sortie d'un circuit de réglage, qui est activé pour des conditions de fonctionnement déterminées et par la comparaison des grandeurs de commande (Q_{cons}, m_{cons}) à une grandeur de mesure réelle fournie par le dispositif de mesure de masse ou de quantité d'air, on génère le signal de sortie par lequel on modifie au moins l'une des grandeurs mises en mémoire (I₁, 1₂) dans le sens d'une diminution de la différence de régulation, et à la fin des conditions de fonctionnement déterminées on inscrit en mémoire la grandeur ainsi modifiée.

9. Dispositif selon la revendication 8 pour la mise en oeuvre du procédé selon l'une des revendications 1 à 7, caractérisé par un intégrateur de décalage (1₁) pour adapter le point de base de la courbe de réglage et un intégrateur de pente (I₂) pour adapter la pente de la courbe de réglage et en parallèle sur un point d'addition (S₂) générant la grandeur réelle de la différence entre les grandeurs de commande (Q_{cons}, m_{cons}) fournies par le régulateur (10), par exemple un dispositif de mesure de quantité ou de débit d'air, et les intégrateurs sont suivis par d'autres points d'addition (S₃, S₄) pour fournir des grandeurs initiales des courbes de réglage (K10, K20) et en ce que la sortie du point d'addition (S₄) de l'intégrateur de pente (1₂) est reliée à un multiplicateur (M) et la sortie du point d'addition (S₃) en aval de l'intégrateur de décalage (I₁) est reliée à un point d'addition (Sₗ) en série sur le multiplicateur (M) de façon que les grandeurs de commande (Q_{cons}, m_{cons}) du régulateur (10) soient transformées par adaptation et par multiplication en une grandeur réelle par l'adaptation de la courbe de réglage et de l'organe de réglage de ralenti (LL-S).

10. Dispositif pour la mise en ceuvre du procédé selon l'une des revendications 1 à 7, caractérisé en ce qu'aux intégrateurs (I₁, I₂) de décalage et de pente on a associé chaque fois des blocs de libération (FG1, FG2) qui libèrent les intégrateurs respectifs suivant les conditions de fonctionnement déterminées.

11. Dispositif selon l'une des revendications 8 à 10 pour la mise en ceuvre du procédé selon l'une des revendications 1 à 7, caractérisé en ce qu'en un point d'addition (Sₛ) en aval du régulateur (10) on ajoute à la grandeur de commande une grandeur de base de quantité (Q_{O}), négative et la grandeur de base de la quantité d'air est au plus égale ou supérieure à la valeur minimale de commande.
